# EUROPÄISCHE PATENTSCHRIFT

(11) **EP 1 371 788 B1**
(45) Veröffentlichungstag und Bekanntmachung des Hinweises auf die Patenterteilung: **03.10.2007**
(21) Anmeldenummer: 02405469.4
(22) Anmeldetag: 10.06.2002
(51) Int. Cl.: E03D 11/14

(54) **Montagegestell für Sanitärapparate**
Mounting frame for sanitary apparatuses
Support pour le montage d' appareils sanitaires

(43) Veröffentlichungstag der Anmeldung: 17.12.2003
(73) Patentinhaber: GEBERIT TECHNIK AG, 8645 Jona (CH)
(72) Erfinder: Zürcher, Gabriel, 8632 Tann (CH); Fässler, Raphael, 8645 Jona (CH)
(74) Vertreter: Groner, Manfred

(56) Entgegenhaltungen:
- EP-A- 0 317 550
- EP-A- 0 636 750
- EP-A- 0 939 170
- DE-U- 20 121 043
- US-A- 3 323 143

## Beschreibung

Die Erfindung betrifft ein Montagegestell nach dem Oberbegriff des Anspruchs 1.

Montagegestelle der genannten Art sind für die Montage von WC- und Urinalanlagen seit langem bekannt. Diese Montagegestelle weisen jeweils einen Montagerahmen aus Profilstangen auf, der auch als Einbaurahmen bezeichnet wird und der mit Füssen am Boden und mit Stützen an der Gebäudewand befestigt wird. Es sind auch Montagegestelle bekannt, die eine Montage in einer Raumecke ermöglichen. Nach der Befestigung des Montagerahmens wird dieser frontseitig beispielsweise mit Gips-Kartonplatten beplankt.

Ein Montagegestell der genannten Art zeigt beispielsweise die DE 20121043 U des Anmelders. Dieser besitzt am oberen Ende des Montagerahmens zwei ausziehbare Seitenstützen, die bei unterschiedlicher Breite eine Abstützung an gegenüberliegenden Gebäudewandungen ermöglicht. Weiter zeigt die EP-A-1 096 075 Anmelders eine Wandhalterung, die eine Befestigung eines Montagerahmens in einer Gebäudeecke ermöglicht. Ein weiteres Montagegestell ist in der EP 0 939 170 A1 beschrieben. Dieses ist für die Montage in einer 90°-Raumecke vorgesehen.

Schliesslich offenbart die EP-A-0 636 750 einen Tragständer für eine sanitäre Einrichtung. Der Tragständer besitzt eine Ständerwand, die über eine Traverse mit einem Tragrahmen verbunden ist.

Bei den genannten Montagegestellen besteht die Schwierigkeit, dass sie nur beschränkt oder mit vergleichsweise hohem Aufwand an besondere Einbausituationen anpassbar sind. Beispielsweise ist es bei diesen schwierig, den Montagerahmen präzise an einen Fliesenraster anzupassen.

Der Erfindung liegt die Aufgabe zugrunde, ein Montagegestell der genannten Art zu schaffen, das die genannten Schwierigkeiten vermeidet und das somit möglichst universell verwendbar ist. Das Montagegestell soll sich zudem durch eine besonders hohe Stabilität auszeichnen.

Die Erfindung ist bei einem gattungsgemässen Montagegestell gemäss Anspruch 1 gelöst. Beim erfindungsgemässen Montagegestell werden beim Verstellen der Seitenstützen gleichzeitig Beplankungsschienen verstellt. Dies ermöglicht eine einfache Beplankung in allen Montagesituationen, also sowohl bei einer Wandmontage als auch bei einer Eckmontage. Es hat sich zudem gezeigt, dass mit den genannten Beplankungsschienen zusammen mit der Beplankung die Stabilität des gesamten Aufbaus wesentlich erhöht werden kann.

Nach einer Weiterbildung der Erfindung ist vorgesehen, dass an den Seitenstützen schwenkbare Wandwinkel gelagert sind. Dadurch wird vor allem die Montage in einer Raumecke einfacher und sicherer. Dadurch wird insbesondere auch eine asymmetrische Anordnung des Montagegestells in einer Wandecke möglich.

Die Beplankungsschienen sind jeweils an ihrem oberen und ihrem unteren Ende an ausziehbaren Seitenstützen befestigt.

Eine besonders universelle Montage ergibt sich dann, wenn gemäss einer Weiterbildung der Erfindung vorgesehen ist, dass an einer oberen Quertraverse des Montagerahmens nach hinten gerichtete Profile zur Lagerung einer weiteren ausziehbaren Wandstütze angeordnet sind. Der Montagerahmen kann dann beispielsweise mit einer Neigung von 45° an einer Gebäudewand befestigt werden.

Weitere vorteilhafte Merkmale ergeben sich aus den abhängigen Patentansprüchen, der nachfolgenden Beschreibung sowie der Zeichnung.

Ein Ausführungsbeispiel der Erfindung wird nachfolgend anhand der Zeichnung näher erläutert. Es zeigen:
- Fig. 1: schematisch eine Ansicht eines erfindungsgemässen Montagegestells,
- Fig. 2: schematisch eine Draufsicht auf ein Montagegestell, das in einer Gebäudeecke montiert ist,
- Fig. 3 bis 8: schematisch Draufsichten auf ein Montagegestell in unterschiedlichen Einbausituationen.

Die Fig. 1 und 2 zeigen ein Montagegestell 1, das einen Montagerahmen 2 aufweist, der mit Füssen 3 auf einem Gebäudeboden 9 abgestellt ist. Die Füsse 3 sind an einer Traverse 5 befestigt, die mittig eine Öffnung 6 für ein hier nicht gezeigtes Spülrohr eines Spülkastens besitzt. Bohrungen 26 in der Traverse 5 dienen zur Aufnahme von hier nicht gezeigten Gewindestangen, mit denen beispielsweise eine Klosettschüssel oder ein Urinal an der Traverse 5 befestigt werden kann. An den Enden der Traverse 5 sind zwei zueinander parallele und vertikale Streben 7 befestigt, die an ihrem oberen Ende jeweils mit einer oberen Traverse 12 verbunden sind. Diese obere Traverse 12 ist vorzugsweise eine hohle und im Querschnitt viereckige Profilstange.

Die obere Traverse 12 nimmt zwei teleskopisch ausziehbare Seitenstützen 4 auf, die im Querschnitt ebenfalls viereckig ausgebildet sind. Diese Stützen 4 sind unabhängig voneinander ausziehbar. Die Fig. 1 zeigt links eine nicht-ausgezogene und rechts eine maximal ausgezogene Seitenstütze 4. Die Stützen 4 sind jeweils mit einer Klemmschranke 20 oder einem anderen Klemmelement in der eingestellten Position fixierbar.

An den Streben 7 ist jeweils an einem unteren Ende eine untere Seitenstütze 8 befestigt, die ebenfalls seitlich ausziehbar ist. Diese Seitenstützen 8 sind jeweils mit einem Klemmelement 27, beispielsweise einer Klemmschraube an der entsprechenden Strebe 7 festlegbar. Die Fig. 1 zeigt links eine nicht-ausgezogene und rechts eine ausgezogene untere Seitenstütze 8.

An jeweils einer Seitenstütze 4 und einer unteren Seitenstütze 8 ist eine Beplankungsschiene 11 befestigt, die sich wie in Fig. 1 gezeigt, vertikal erstreckt. Beim Verstellen der Seitenstützen 4 und 8 wird entsprechend die an diesen befestigte Beplankungsschiene 11 verschoben. Das Verschieben kann so erfolgen, dass die Beplankungsschienen 11 jeweils parallel zu einer Strebe 7 verlaufen. Grundsätzlich ist aber auch eine von dieser Parallelität etwas abweichende Stellung möglich. Die Seitenstützen 11 sind im Querschnitt winkelförmig ausgebildet und besitzen jeweils eine vordere ebene Fläche 11a, die in der Ebene des Montagerahmens 2 liegt. Eine in Fig. 2 lediglich angedeutete Gips-Kartonplatte 29, die zur Beplankung vorgesehen ist, ist somit flächig an die Beplankungsschienen 11 anlegbar.

An den Seitenstützen 4 ist jeweils am freien Ende ein Wandwinkel 13 befestigt, der um eine vertikale Achse 18 schwenkbar ist. Die Schwenkbarkeit der Wandwinkel 13 ermöglicht eine Ausrichtung an die Wandflächen 21 und 21' einer Raumecke 30, wie dies in Fig. 2 gezeigt ist. Diese Wandwinkel 13 werden in der Regel gemäss Fig. 7 mit einer Dübelschraube 25 an einer Gebäudewand 31 befestigt. Beim Ausziehen einer Seitenstütze 4 wird entsprechend auch der an dieser angeordnete Wandwinkel 13 ausgezogen.

An der Rückseite der oberen Traverse 12 sind im Abstand zueinander zwei Profilstangen 14 befestigt, die in einem festen Winkel von 45° an der oberen Traverse 12 befestigt sind. Grundsätzlich können diese Profilstangen 14 jedoch ebenfalls schwenkbar befestigt sein. Die Profilstangen 14 sind hohle Stangen und können gemäss Fig. 2 eine weitere Wandstütze 16 aufnehmen. Diese Wandstützen 16 sind in der Profilstange 14 teleskopisch verschiebbar und mit einem Klemmelement 19, beispielsweise einer Klemmschraube festlegbar. Die Wandstützen 16 sind wie ersichtlich um 45° nach hinten gerichtet und zur Anpassung an die Einbausituation verstellbar. In der Fig. 2 ist eine Wandstütze 16 vorgesehen, die mit einem Fuss 17 an die Wandfläche 21 angelegt ist. Der Fuss 17 kann gemäss Fig. 7 ebenfalls mit einer Dübelschraube 25 in der Wandung 31 befestigt sein. Der Fuss 17 ist vorzugsweise um die Längsachse der Wandstütze 16 verschwenkbar. Grundsätzlich kann auch der Fuss 17 teleskopisch ausziehbar ausgebildet sein.

Die Fig. 2 zeigt das Montagegestell 1 im montierten Zustand. Die Befestigung an der Gebäudewand 10 ist durch die beiden Seitenstützen 4 gewährleistet. Zusätzlich ist das Montagegestell 1 wie in Fig. 1 gezeigt, mit den Füssen 3 auf dem Gebäudeboden 9 befestigt. Zur Stabilität trägt hier zusätzlich das Profil 14 bei, das an der Wandfläche 21 anliegt. Der Wandwinkel 13 ist flächig anliegend und mit Dübelschrauben 25 fixiert. Die Wandstütze 16 dient hier lediglich als Beplankungsauflage. Anhand der Fig. 3 bis 8 werden nachfolgend unterschiedliche Einbausituationen erläutert.

In der Einbausituation gemäss Fig. 3 ist eine minimale Breite B1 des Montagegestells vorgesehen. Die beiden Seitenstützen 4 sind damit vollständig in die obere Traverse 12 eingeschoben. Beide Profilstangen 14 sind an eine Wandfläche angelegt. Hinter dem Montagegestell 1 verläuft in der Raumecke 30 ein Fallrohr 28, an das beispielsweise eine hier nicht gezeigte Klosettschüssel anzuschliessen ist.

Die Fig. 4 zeigt den Montagerahmen 1 mit einer grösseren Breite B2. Beide Seitenstützen 4 sind etwas ausgezogen. Diese grössere Breite B2 ist hier notwendig, da hinter dem Montagegestell 1 ein Fallstrang 23' mit einem wesentlich grösseren Durchmesser vorgesehen ist. Die beiden Seitenstützen 4 sind somit gegenüber der Anordnung gemäss Fig. 3 in den Richtungen der Pfeile 22 ausgezogen. Die Seitenstützen 4 sind stufenlos ausziehbar und somit ist die Breite B entsprechend stufenlos einstellbar.

Die Fig. 5 zeigt das Montagegestell 1 in asymmetrischer Anordnung in einer Gebäudeecke 30. Von den beiden Seitenstützen 4 ist lediglich die in Fig. 5 gezeigte rechte Seitenstütze 4' ausgezogen. Die Breite B3 könnte hier der Breite B2 entsprechen. Bei der Einbausituation gemäss der Fig. 5 ist der Montagerahmen 2 jedoch seitlich versetzt. Die Seitenstütze 4' ist in Richtung des Pfeiles 23 ausgezogen. Grundsätzlich könnte der Montagerahmen 2 in Fig. 5 auch auf die andere Seite, d.h. auf die rechte Seite versetzt sein.

Die Fig. 6 zeigt die Befestigung des Montagegestelles 1 an einer ebenen Wandfläche 31. Die Abstützung erfolgt mit lediglich einer Seitenstütze 4 sowie der Wandstütze 16. Zur Beplankung ist ausser einer frontseitigen Gips-Kartonplatte 29 eine weitere Gips-Kartonplatte 29' vorgesehen, die gemäss Fig. 6 am rechten Randwinkel 13 und an der Wandstütze 16 abgestützt ist.

Bei der Einbausituation gemäss Fig. 7 ist das Montagegestell 1 ebenfalls an der Wandfläche 31 abgestützt. Die Breite B5 ist jedoch grösser als die Breite B4 bei der Einbausituation gemäss Fig. 6. Wie ersichtlich, ist die linke Seitenstütze 4 in Richtung des Pfeils 32 ausgezogen. Schliesslich ist auch eine geneigte Anordnung in einer Gebäudeecke 30 gemäss Fig. 8 möglich, wobei die Breite B6 bei gleichem Winkel α unterschiedlich sein kann. Wesentlich ist insbesondere die Schwenkbarkeit der Wandwinkel 13 sowie die seitliche Ausziehbarkeit der Seitenstützen 4. Wesentlich ist auch hier, dass die Beplankungsschienen 11 für eine Beplankung geeignet positioniert sind.

## Patentansprüche

1. Montagegestell für Sanitärapparate, mit einem Montagerahmen (2), der an einem unteren Ende auf einen Gebäudeboden (9) abzustellende Füsse (3) und an einem oberen Ende verstellbare Seitenstützen (4) zu seiner Befestigung an einer Gebäudewand (10) aufweist, **dadurch gekennzeichnet, dass** auch am unteren Ende des Montagerahmens (2) Seitenstützen (8) vorhanden sind, wobei an den Seitenstützen (4, 8) Beplankungsschienen (11) angeordnet sind, die jeweils an einem oberen und einem unteren Ende an einer der Seitenstützen (4, 8) befestigt sind, wobei die Seitenstützen (4, 8) ausziehbar sind.

2. Montagegestell nach Anspruch 1, **dadurch gekennzeichnet, dass** die Beplankungsschienen (11) sich im Wesentlichen parallel zu Streben (7) des Montagerahmens (2) erstrecken.

3. Montagegestell nach Anspruch 1 oder 2, **dadurch gekennzeichnet, dass** wenigstens obere Seitenstützen (4) teleskopisch ausziehbar in einer oberen Traverse (12) des Montagerahmens (2) gelagert sind.

4. Montagegestell nach einem der Ansprüche 1 bis 3, **dadurch gekennzeichnet, dass** die Beplankungsschienen (11) unabhängig voneinander verstellbar sind.

5. Montagegestell nach einem der Ansprüche 1 bis 4, **dadurch gekennzeichnet, dass** an der Rückseite des Montagerahmens (2) wenigstens eine nach hinten ragende Profilstange (14) zur Lagerung einer weiteren ausziehbaren Wandstütze (16) angeordnet ist.

6. Montagegestell nach Anspruch 5, **dadurch gekennzeichnet, dass** die Wandstütze (16) einen schwenkbaren Fuss (17) aufweist.

7. Montagegestell nach einem der Ansprüche 1 bis 6, **dadurch gekennzeichnet, dass** Klemmelemente (19, 20) zur Fixierung wenigstens einer Stütze (4, 16) vorgesehen sind.

8. Montagegestell nach einem der Ansprüche 5 bis 7, **dadurch gekennzeichnet, dass** wenigstens eine nach hinten ragende Profilstange (14) an einer oberen Traverse (12) des Montagerahmens befestigt ist.

9. Montagegestell nach einem der Ansprüche 5 bis 8, **dadurch gekennzeichnet, dass** wenigstens eine nach hinten ragende Profilstange (14) zur Ebene des Montagerahmens (2) einen festen Winkel (α) von beispielsweise 45° aufweist.

## Claims

1. Mounting frame for sanitary appliances, with a mounting framework (2), which has feet (3) at a bottom end to provide support on a building floor (9) and adjustable side struts (4) at a top end so that it can be secured to a building wall (10), **characterised in that** side struts (8) are also provided at the bottom end of the mounting framework (2), and panelling rails (11) are disposed on the side struts (4, 8) which are secured respectively at a top and a bottom end to one of the side struts (4, 8), and the side struts (4, 8) are extractable.

2. Mounting frame as claimed in claim 1, **characterised in that** the panelling rails (11) extend essentially parallel with stays (7) of the mounting framework (2).

3. Mounting frame as claimed in claim 1 or 2, **characterised in that** at least top side struts (4) are mounted in a top cross-member (12) of the mounting framework (2) so as to be telescopically extractable.

4. Mounting frame as claimed in one of claims 1 to 3, **characterised in that** the panelling rails (11) can be adjusted separately from one another.

5. Mounting frame as claimed in one of claims 1 to 4, **characterised in that** at least one profiled bar (14) projecting towards the rear is provided on the rear face of the mounting framework (2) for mounting another extractable wall strut (16).

6. Mounting frame as claimed in claim 5, **characterised in that** the wall strut (16) has a pivotable foot (17).

7. Mounting frame as claimed in one of claims 1 to 6, **characterised in that** clamping elements (19, 20) are provided as a means of fixing at least one strut (4, 16).

8. Mounting framer as claimed in one of claims 5 to 7, **characterised in that** at least one profiled bar (14) projecting towards the rear is secured to a top cross-member (12) of the mounting framework.

9. Mounting frame as claimed in one of claims 5 to 8, **characterised in that** at least one profiled bar (14) projecting towards the rear has a fixed angle (α) of for example 45° with respect to the plane of the mounting framework (2).

## Revendications

1. Support de montage d'appareils sanitaires, avec un cadre de montage (2) comportant à une extrémité inférieure des pieds (3) à poser sur un plancher d'immeuble (9) et à une extrémité supérieure des barres d'appui latérales (4) réglables pour sa fixation contre un mur d'immeuble (10), **caractérisé en ce qu'**à l'extrémité inférieure du cadre de montage (2), des barres d'appui latérales (8) sont également présentes, **en ce que** des barres de coffrage (11) sont disposées contre les barres d'appui latérales (4, 8), fixées chacune à une extrémité supérieure et une extrémité inférieure contre une des barres d'appui latérales (4, 8), les barres d'appui latérales (4, 8) étant télescopiques.

2. Support de montage selon la revendication 1, **caractérisé en ce que** les barres de coffrage (11) s'étendent sensiblement parallèlement à des entretoises (7) du cadre de montage (2).

3. Support de montage selon la revendication 1 ou la revendication 2, **caractérisé en ce qu'**au moins les barres d'appui latérales supérieures (4) sont télescopiques et logées dans une traverse supérieure (12) du cadre de montage (2).

4. Support de montage selon l'une des revendications 1 à 3, **caractérisé en ce que** les barres de coffrage (11) sont réglables l'une indépendamment de l'autre.

5. Support de montage selon l'une des revendications 1 à 4, **caractérisé en ce qu'**au moins un profilé (14) s'étendant vers l'arrière est disposé sur la face arrière du cadre de montage (2) pour le logement d'une autre barre d'appui murale télescopique (16).

6. Support de montage selon la revendication 5, **caractérisé en ce que** la barre d'appui murale (16) comprend un pied pivotant (17).

7. Support de montage selon l'une des revendications 1 à 6, **caractérisé en ce que** des éléments de serrage (19, 20) sont prévus pour la fixation d'au moins une barre d'appui (4, 16) .

8. Support de montage selon l'une des revendications 5 à 7, **caractérisé en ce qu'**au moins un profilé (14) s'étendant vers l'arrière est fixé contre une traverse supérieure (12) du cadre de montage.

9. Support de montage selon l'une des revendications 5 à 8, **caractérisé en ce qu'**au moins un profilé (14) s'étendant vers l'arrière présente un angle fixe (α) relativement au plan du cadre de montage (2), de 45° p. ex.
